# EUROPÄISCHE PATENTSCHRIFT

(11) **EP 2 588 756 B1**
(45) Veröffentlichungstag und Bekanntmachung des Hinweises auf die Patenterteilung: **02.05.2018**
(21) Anmeldenummer: 11726764.1
(22) Anmeldetag: 17.06.2011
(51) Int. Cl.: F04C 2/14

(54) **ZAHNRADPUMPE**
GEAR PUMP
POMPE À ENGRENAGES

(30) Priorität: 02.07.2010 DE 102010025865
(43) Veröffentlichungstag der Anmeldung: 08.05.2013
(73) Patentinhaber: Oerlikon Textile GmbH & Co. KG, 42897 Remscheid (DE)
(72) Erfinder: WITZLER, Dietrich, 41569 Rommerskirchen (DE)
(74) Vertreter: Neumann, Ditmar
(86) Internationale Anmeldenummer: PCT/EP2011/060133
(87) Internationale Veröffentlichungsnummer: WO 2012/000812

(56) Entgegenhaltungen:
- DE-A1- 1 528 956
- DE-A1- 19 710 419
- DE-A1-102005 000 686

## Beschreibung

Die Erfindung betrifft eine Zahnradpumpe gemäß dem Oberbegriff des Anspruchs 1.
Zum Fördern und Dosieren von Fluiden ist es bekannt, Zahnradpumpen mit mehreren ineinander greifenden Zahnrädern zu verwenden, die das Fluid zwischen einer Ansaugzone und einer Druckzone fördern. Hierzu wird zumindest eines der Zahnräder durch eine Pumpenwelle angetrieben, die mit einem außerhalb des Pumpengehäuses angeordneten Antrieb verbunden ist. Derartige Pumpenwellen werden im Pumpengehäuse gelagert und gegenüber der Umgebung durch Wellendichtringe abgedichtet. Der Wellendichtring verhindert dabei das Austreten des geförderten Fluids, das durch Leckageströmungen durch die Lagerstellen der Pumpenwelle gelangt und sich unmittelbar im Bereich vor dem Wellendichtring ablagert.
Um einen regelmäßigen Austausch derartiger Leckageströmungen zu ermöglichen, ist beispielsweise aus der EP 0 669 465 A1 eine Zahnradpumpe bekannt, bei welcher der durch die Lagerstelle der Pumpenwelle strömende Leckagestrom in einen Ringraum geleitet wird, welcher über ein Rückführkanal mit der Saugseite der Pumpe verbunden ist. Derartige Rückführsysteme besitzen jedoch grundsätzlich den Nachteil, dass an der Lagerstelle der Pumpenwelle ein höherer Differenzdruck vorherrscht, so dass damit eine Erhöhung des Leckagestromes einhergeht. Zudem lässt sich nicht ausschließen, dass sich an dem Wellendichtring Materialablagerungen bilden, die dort nicht ausgetauscht werden und je nach Fördermedium zu Verfestigungen führen, die die Dichtlippe des Wellendichtringes frühzeitig verschleißen.

Die Offenlegungsschrift DE 1 528 956 offenbart eine Zahnradpumpe mit einer Gleitringdichtung, deren Gleitring über einen Zuführkanal im Pumpengehäuse geschmiert wird.

Aus der WO 2007/131994 A1 ist eine weitere Zahnradpumpe bekannt, bei welcher das Rückführsystem durch ein Rückfördergewinde am Umfang der Pumpenwelle unterstützt wird. Hierbei wird der durch die Lagerstelle der Pumpenwelle strömende Leckagestrom unmittelbar in einen Rückförderabaschnitt geleitet, der an der Pumpenwelle zwischen dem Wellendichtring und der Lagerstelle ausgebildet ist. Der Rückführungsabschnitt ist über einen Rückführungskanal mit einer Saugseite der Pumpe verbunden. Insoweit wird in den Rückförderabschnitt ein entgegengesetzter Rückführstrom erzeugt, der das durch die Lagerstelle durchtretende Fördermedium zurückführt. Derartige Systeme erfordern jedoch die Ausbildung von Rückfördergewinden im Umfang der Pumpenwelle, die einen hohen fertigungstechnischen Aufwand mit sich bringen.

Es ist somit Aufgabe der Erfindung, eine Zahnradpumpe der gattungsgemäßen Art derart weiterzubilden, dass mögliche Materialablagerungen des Fördermediums im Bereich des Wellendichtringes während des Betriebes vermieden werden.

Diese Aufgabe wird erfindungsgemäß dadurch gelöst, dass auf der Innenseite des Wellendichtrings konzentrisch zur Lagerbohrung eine zur Pumpenwelle umlaufende Spülkammer gebildet ist, die durch einen Zuführkanal mit der Druckzone im Pumpengehäuse und durch einen Rückführkanal im Pumpengehäuse mit der Ansaugzone des Pumpengehäuses verbunden ist.

Vorteilhafte Weiterbildungen der Erfindung sind durch die Merkmale und Merkmalskombinationen der jeweiligen Unteransprüche definiert.
Die Erfindung besitzt den besonderen Vorteil, dass dem Wellendichtring ein kontinuierlicher Spülstrom zuführbar ist, der aus dem Fördermedium gebildet wird. Somit lässt sich ein Verweilen des Fluids in Toträumen vor dem Wellendichtring vermeiden. Die erfindungsgemäße Zahnradpumpe ist daher besonders vorteilhaft, um Fluide zu fördern, die beim Verweilen in Pumpentoträumen zu einer Festkörperbildung oder Aushärtung neigen, wie dies beispielsweise bei Klebstoffen der Fall ist.
Die Verbindung der Spülkammer durch einen Zuführkanal im Pumpengehäuse mit der Druckzone des Pumpengehäuses und durch einen Rückführkanal im Pumpengehäuse mit der Ansaugzone des Pumpengehäuses gewährleistet einen kontinuierlichen Austausch des Spülstromes innerhalb der Spülkammer, so dass der Wellendichtring an seiner Innenseite kontinuierlich umspült ist. Die über den Zuführkanal und den Rückführkanal erzeugte Druckdifferenz gewährleistet einen ununterbrochenen kontinuierlichen Spülstrom von der Druckzone zur Saugzone der Pumpe.

Zur Realisierung möglichst kleiner Volumenströme ist die Weiterbildung der Erfindung bevorzugt verwendet, bei welcher der Zuführkanal und/oder der Rückführkanal jeweils in einem Bereich eine Anlauffläche einer Gehäuseplatte mündet, welche mit dem an der Pumpenwelle gehaltenen Zahnrad stirnseitig zusammenwirkt. So lassen sich in der Druckzone die zwischen dem Zahnrad und der Gehäuseplatte einstellenden Leckageströme anzapfen, um einen Spülstrom zu generieren. Zudem gewährleisten die Anlaufspalte zwischen dem Zahnrad und der Gehäuseplatte einen Druckabfall, so dass auch bei höheren Betriebsdrücken Spülströme mit niedrigem Druckniveau realisierbar sind.

Um den gesamten Ringraum der Spülkammer vor dem Wellendichtring gleichmäßig ausspülen zu können, münden der Zuführkanal und der Rückführkanal in einem Winkelversatz von 180° in die Spülkammer.

Die zur Bildung des Spülstromes vorherrschenden Differenzdrücke lassen sich in vorteilhafter Weise auch dadurch beeinflussen, in dem der Zuführkanal und/oder der Rückführkanal jeweils eine Drossel aufweist. So lassen sich vorteilhaft kleine Volumenströme erzeugen, die insbesondere zur Durchspülung kleiner Spülkammern geeignet sind. Damit lassen sich die beim Fördern durch den Spülstrom verursachten Verluste auf ein Minimum reduzieren.

Besonders vorteilhaft ist die Weiterbildung der Erfindung, bei welcher die Drossel durch eine Drosselbohrung in einem Füllring gebildet ist, welcher innerhalb der Spülkammer der Mündung des Zuführkanals und/oder der Mündung des Rückführkanals zugeordnet ist. Damit lassen sich innerhalb der Spülkammer sehr kleine Freiräume zum Wellendichtring hin realisieren, die durch entsprechend kleine Spülströme spülbar sind.

Der Füllring weist dabei vorteilhaft zwei sich gegenüberliegende Drosselbohrungen auf, die unmittelbar dem Zuführkanal und dem Rückführkanal zugeordnet sind. Der Einsatz eines Füllringes besitzt den besonders Vorteil, dass eine individuelle Ausbildung und Größe des in der Spülkammer gebildeten Freiraumes zur Durchspülung der Innenseite des Wellendichtringes geschaffen werden kann.

So hat sich die Weiterbildung der Erfindung als besonders montagefreundlich erwiesen, bei welcher der Wellendichtring durch ein Dichtungsgehäuse gehalten ist, das fest mit dem Pumpengehäuse verbunden ist und das von der Pumpenwelle durchdrungen ist.

Um gegenüber den Lagerbohrungen eine konzentrische Anordnung des Wellendichtringes zur Pumpenwelle zu realisieren, weist das Dichtungsgehäuse einen Zentrierkragen auf, welcher die Spülkammer bildet. Der Zentrierkragen ist in einem Zentrierausschnitt des Pumpengehäuses gehalten und wird vorteilhaft zur Fixierung des Füllringes verwendet, so dass dieser in den Grund des Zentrierausschnittes unmittelbar vor den Mündungen des Zuführkanals und des Rückführkanals gehalten werden kann.

Bei der erfindungsgemäßen Zahnradpumpe lassen sich herkömmliche Wellendichtringe zur Abdichtung des Pumpengehäuses verwenden. Es besteht jedoch auch die Möglichkeit, dass der Wellendichtring durch Dichtpakete oder mehrere Dichtsysteme gebildet ist. So lässt sich bei einer vorteilhaften Weiterbildung der Erfindung innerhalb des Dichtungsgehäuses ein zweiter Wellendichtring anordnen, wobei zwischen den beiden Wellendichtringen am Umfang der Pumpenwelle eine Trennkammer ausgebildet ist, die mit einem Trennmedium gefüllt ist. So lässt sich der innere Wellendichtring völlig von der Umgebung abschirmen, so dass auch derartige Fördermedien, die hochreaktiv sind, sicher gefördert werden können.

Die erfindungsgemäße Zahnradpumpe wird nachfolgend anhand einiger Ausführungsbeispiele unter Hinweis auf die beigefügten Figuren näher erläutert.

Es stellen dar:
- Fig. 1: schematisch eine Querschnittansicht eines ersten Ausführungsbeispiels der erfindungsgemäßen Zahnradpumpe
- Fig. 2: schematisch eine Schnittdarstellung der Zahnradpumpe des Ausführungsbeispiels nach Fig. 1
- Fig. 3: schematisch eine Schnittdarstellung eines weiteren Ausführungsbeispiels der erfindungsgemäßen Zahnradpumpe
- Fig. 4: schematisch einen Ausschnitt einer Schnittdarstellung eines weiteren Ausführungsbeispiels der erfindungsgemäßen Zahnradpumpe

In den Fig. 1 und 2 ist ein erstes Ausführungsbeispiel der erfindungsgemäßen Zahnradpumpe dargestellt. Die Fig. 1 zeigt dabei schematisch eine Querschnittansicht der Zahnradpumpe und in Fig. 2 ist eine Schnittdarstellung der Zahnradpumpe in einer Schnittebene 90° versetzt zur Querschnittansicht gezeigt.

Die Zahnradpumpe besteht aus einem Pumpengehäuse 1. Das Pumpengehäuse 1 ist mehrteilig aufgebaut und weist mehrere Gehäuseplatten 1.1, 1.2 und 1.3 auf, die durch mehrere Schrauben 23 miteinander verbunden sind. Innerhalb einer mittleren Gehäuseplatte 1.3 ist eine Aussparung für zwei ineinandergreifende Zahnräder 3 und 4 enthalten. Die mittlere Gehäuseplatte 1.3 wird mit den Zahnrädern 3 und 4 zwischen den äußeren Gehäuseplatten 1.1 und 1.2 gehalten. Eines der Zahnräder 3 ist drehbar an einem Lagerzapfen 6 angeordnet. Der Lagerzapfen 6 wird hierzu in einer Zapfenbohrung 7.1 der äußeren Gehäuseplatte 1.2 und einer als Sackloch ausgebildeten Zapfenbohrung 7.2 in der gegenüberliegenden äußeren Gehäuseplatte 1.1 gehalten. Das zweite Zahnrad 4 ist auf einer Pumpenwelle 5 drehfest angeordnet. Die Pumpenwelle 5 ist mit mehreren Wellenabschnitten in den Gehäuseplatten 1.1 und 1.2 drehbar gelagert. Hierzu weist die Gehäuseplatte 1.1 eine erste Lagerbohrung 8.1 und die zweite Gehäuseplatte 1.2 eine zweite Lagerbohrung 8.2 auf, die die Gehäuseplatten 1.1 und 1.2 jeweils vollständig durchdringen. Die Pumpenwelle 5 durchdringt die Gehäuseplatte 1.1 und ragt mit einem Kupplungsende 5.1 außerhalb des Pumpengehäuses 1 hervor. Das Kupplungsende 5.1 lässt sich mit einem hier nicht dargestellten Antrieb kuppeln.

An der gegenüberliegenden Seite des Pumpengehäuses 1 sind ein Pumpeneinlass 2 und ein hier nicht dargestellter Pumpenauslass an dem Pumpengehäuse 1 ausgebildet. Der Pumpeneinlass 2 sowie der hier nicht dargestellte Pumpenauslass durchdringen dabei die äußere Gehäuseplatte 1.2 und münden innerhalb des Pumpengehäuses 1 in eine Saugzone und eine gegenüberliegende Druckzone. Zum Anschluss der Pumpe ist an der äußeren Gehäuseplatte 1.2 eine Anschlussfläche 9 ausgebildet, in welchem der Pumpeneinlass 2 sowie der Pumpenauslass münden.

Zur Abdichtung des Pumpengehäuses 1 gegenüber dem Kupplungsende 5.1 ist am Umfang der Pumpenwelle 5 ein Wellendichtring 12 angeordnet. Der Wellendichtring 12 ist hierzu zwischen der Gehäuseplatte 1.1 und der Pumpenwelle 5 gehalten.

Auf der Innenseite des Wellendichtringes 12 ist konzentrisch zur Lagerbohrung 8.1 eine zur Pumpenwelle 5 umlaufende Spülkammer 11 in der Gehäuseplatte 1.1 gebildet.

Wie aus der Darstellung in Fig. 2 hervorgeht, ist der Spülkammer ein Zuführkanal 13 zugeordnet. Der Zuführkanal 13 mündet mit einem Ende in die Spülkammer 11 und mit dem gegenüberliegenden Ende in eine Anlauffläche 15 für das Zahnrad 4 der Gehäuseplatte 1.1. Der Zuführkanal 13 mündet dabei in einem Bereich der Anlauffläche 15, der mit der Druckzone des Pumpengehäuses 1 in Verbindung steht. Insoweit stellt der Zuführkanal 13 eine Verbindung zwischen der Druckzone und der Spülkammer 11 dar.

Auf der gegenüberliegenden Seite der Pumpenwelle 5 ist um einen Winkelversatz von 180° in der Gehäuseplatte 1.1 ein Rückführkanal 14 vorgesehen, der mit einem Ende in die Spülkammer 11 mündet und mit dem gegenüberliegenden Ende in die Anlauffläche 15 des Zahnrades 4 endet. Der Rückführkanal 14 mündet in einen Bereich der Anlauffläche 15, in welcher diese über Spalte mit der Saugzone verbunden ist. Somit lässt sich innerhalb der Spülkammer 11 eine Druckdifferenz erzeugen, die die Zufuhr und Abfuhr eines Spülstromes ermöglicht.

Bei dem in Fig. 1 und 2 gezeigten Ausführungsbeispiel werden die an der Pumpenwelle 5 angreifenden Axialkräfte über einen Sprengring 10 abgefangen, der zwischen der Pumpenwelle 5 und der Gehäuseplatte 1.2 angeordnet ist.

Im Betrieb wird über den Pumpeneinlass 2 ein Fördermedium angesaugt und innerhalb des Pumpengehäuses 1 durch die Zahnräder 3 und 4 von einer Saugzone zu einer Druckzone gefördert. Über Die Druckzone wird das Fördermedium durch den Pumpenauslass abgegeben. In dieser Situation treten in den Spalten zwischen dem Pumpengehäuse 1 und den Zahnrädern 3 und 4 Leckageströme auf, die aufgrund der zwischen der Druckzone und der Saugzone anstehenden Druckdifferenz sich regelmäßig von einer druckhöheren Seite zu einer druckniedrigen Seite im Pumpengehäuse 1 fortpflanzen. So werden auch die Lagerstellen der Pumpenwelle 5 in den Lagerbohrungen 8.1 und 8.2 durch Leckageströme des Fördermediums geschmiert. An der Gehäuseplatte 1.2 erfolgt die Abdichtung über einen Flansch, der an die Anschlußfläche 9 grenzt. Auf der gegenüberliegenden Gehäuseseite erfolgt die Abdichtung des Pumpengehäuses 1 durch den Wellendichtring 12. Um an der Innenseite des Wellendichtringes 12 mögliche Materialablagerungen durch den die Lagerbohrung 8.1 durchdringenden Leckagestrom des Fördermediums zu verhindern, wird in der Spülkammer 11 ein kontinuierlich strömender Spülstrom aus dem Fördermedium erzeugt. Der aus der Leckage in den Spalten erzeugte Spülstrom wird über den Zuführkanal 13 in die Spülkammer 11 eingeleitet und über den Rückführkanal 14 zur druckniederen Seite des Pumpengehäuses 1 zurückgeführt. Damit lassen sich länger Verweilzeiten und damit Zersetzungen oder Alterungen des Fördermediums im Bereich des Wellendichtringes 12 vermeiden. Der Wellendichtring 12 ist kontinuierlich mit einem frischen Fördermedium umspült.

Die erfindungsgemäße Zahnradpumpe ist daher besonders geeignet, um Fördermedien zu fördern, bei welchen bereits kurze Verweilzeiten zu chemischen Reaktionen, die insbesondere zu Materialverfestigungen führen, geeignet. Es ist bekannt, dass verfestigte Materialablagerungen im Bereich der Wellendichtringe zu einem erhöhten Verschleiß führen. Dies wird durch die kontinuierliche Umspülung des Wellendichtringes auf der Innenseite vorteilhaft vermieden.

In Fig. 3 ist ein weiteres Ausführungsbeispiel der erfindungsgemäßen Zahnradpumpe schematisch in einer Schnittdarstellung gezeigt. Das Ausführungsbeispiel ist im Wesentlichen identisch zu dem Ausführungsbeispiel zu Fig.1 und 2, so dass an dieser Stelle nur die Unterschiede erläutert werden.

Bei dem in Fig. 3 dargestellten Ausführungsbeispiel ist zur Aufnahme des Wellendichtringes 12 ein Dichtungsgehäuse 18 vorgesehen. Das Dichtungsgehäuse 18 ist fest mit dem Pumpengehäuse 1 verbunden. Hierbei weißt die äußere Gehäuseplatte 1.1 einen Zentrierausschnitt 19 auf, in welchem ein Zentrierkragen 20 des Dichtungsgehäuses 18 eingreift. Das Dichtungsgehäuse 18 weist zur Aufnahme des Wellendichtringes 12 eine Stufenbohrung 24 auf, die den Zentrierkragen 20 durchdringt.

Zwischen der Gehäuseplatte 1.1 und dem Dichtungsgehäuse 18 ist ein Füllring 16 angeordnet, der über einen Haltesteg 16.1 zwischen dem Zentrierausschnitt 19 und dem Zentrierkragen 20 gehalten ist. Der Füllring 16 weist zwei um 180° versetzt zueinander ausgebildete Drosselbohrungen 17.1 und 17.2 auf, die auf der zum Zentrierausschnitt 19 gewandten Seiten in den Zuführkanal 13 und den Rückführkanal 14 münden. An der gegenüberliegenden Stirnseite des Füllringes 16 ist zwischen dem Wellendichtring 12 und dem Füllring 16 innerhalb des Dichtungsgehäuses 18 eine Spülkammer 11 gebildet. Die Drosselbohrungen 17.1 und 17.2 münden in die Spülkammer 11, so dass ein über den Zuführkanal 13 zugeführter Spülstrom gedrosselt in die Spülkammer 11 einmündet. Die Spülkammer 11 ist in diesem Ausführungsbeispiel mit einem minimalen Freiraum ausgebildet, so dass bereits kleinste Volumenströme des Spülstromes ausreichen, um den Bereich auf der Innenseite des Wellendichtringes 12 zu durchspülen.

Bei der Rückführung des Spülstromes über den Rückführkanal 14 ist die zweite Drosselbohrung 17.2 vorgesehen, um eine intensive Verteilung des Spülstromes innerhalb der Spülkammer zu erhalten, so dass der gesamte Umfangsbereich des Wellendichtringes 12 umspült wird. Die Drosselbohrungen 17.1 und 17.2 in dem Füllring 16 sind um 180° versetzt zueinander an dem Füllring 16 ausgebildet. Je nach Anforderung können die Drosselbohrungen 17.1 und 17.2 gleichgroße Öffnungsquerschnitte oder unterschiedliche Öffnungsquerschnitte aufweisen.

Das in Fig. 3 dargestellte Ausführungsbeispiel der erfindungsgemäßen Zahnradpumpe besitzt somit den besonderen Vorteil, dass kleinvolumige Spülströme und damit minimale Leckage erzeugt werden, um eine intensive Spülung des Wellendichtringes 12 zu ermöglichen. Aufgrund den dem Zuführkanal 13 zugeordneten Drosseln können auch geringe Volumenströme bei hohen Betriebsdrücken erreicht werden.

In Fig. 4 ist ein weiteres Ausführungsbeispiel der erfindungsgemäßen Pumpe in einer Teilansicht der Schnittdarstellung der Pumpenwelle gezeigt. Das Ausführungsbeispiel ist im Wesentlichen identisch zu dem Ausführungsbeispiel nach Fig. 3, so dass auf die vorgenannte Beschreibung Bezug genommen wird und an dieser Stelle nur die Unterschiede erläutert werden. Gegenüber dem Ausführungsbeispiel nach Fig. 3 ist die Abdichtung des Pumpengehäuses 1 gegenüber der Umgebung an der Pumpenwelle 5 derart erweitert, dass in dem Dichtungsgehäuse 18 ein zweiter Wellendichtring 22 gehalten ist. Die Wellendichtringe 12 und 22 sind in Abstand zueinander am Umfang der Pumpenwelle 5 durch das Dichtungsgehäuse 18 gehalten. Zwischen den beiden Wellendichtringen 12 und 22 ist am Umfang der Pumpenwelle 5 durch das Dichtungsgehäuse 18 eine Trennkammer 21 ausgebildet. Innerhalb der Trennkammer 21 ist eine Trennflüssigkeit 25 gehalten, die zur Abschirmung des inneren Wellendichtringes 12 gegenüber der Umgebung führt. Insoweit wird eine verbesserte Abdichtung erreicht, die insbesondere bei hochreaktiven Fördermedien besonders vorteilhaft ist.

An dieser Stelle sei ausdrücklich erwähnt, dass die gezeigten Ausführungsbeispiele der erfindungsgemäßen Pumpe nach Fig. 1 bis 4 in ihrer konstruktiven Ausbildung beispielhaft sind. So ist eine Plattenbauweise des Gehäuses nicht zwingend erforderlich. Wesentlich ist jedoch, dass eine Innenseite des Wellendichtringes in der Pumpenwelle kontinuierlich über einen Spülstrom gespült wird, der unmittelbar aus dem Fördermedium gespeist ist. insoweit lässt sich auch die Anordnung und Ausbildung des Zuführkanals und des Rückführkanals derart gestalten, dass diese direkt in einen Druckraum der Druckzone oder Saugraum der Saugzone münden. So lassen sich auch vorteilhaft mehrere Zuführkanäle oder auch mehrere Rückführkanäle in einem Pumpengehäuse integrieren.

### Bezugszeichenliste

- 1: Pumpengehäuse
- 1.1: äußere Gehäuseplatte
- 1.2: äußere Gehäuseplatte
- 1.3: mittlere Gehäuseplatte
- 2: Pumpeneinlass
- 3: Zahnrad (mitlaufend)
- 4: Zahnrad (getrieben)
- 5: Pumpenwelle
- 5.1: Kupplungsende
- 6: Lagerzapfen
- 7.1, 7.2: Zapfenbohrung
- 8.1, 8.2: Lagerbohrung
- 9: Anschlussfläche
- 10: Sprengring
- 11: Spülkammer
- 12: Wellendichtring
- 13: Zuführkanal
- 14: Rückführkanal
- 15: Anlauffläche
- 16: Füllung
- 16.1: Haltesteg
- 17.1, 17.2: Drosselbohrung
- 18: Dichtungsgehäuse
- 19: Zentrierausschnitt
- 20: Zentrierkragen
- 21: Trennkammer
- 22: zweiter Wellendichtring
- 23: Schrauben
- 24: Stufenbohrung
- 25: Trennflüssigkeit

## Patentansprüche

1. Zahnradpumpe mit mehreren zur Förderung eines Fördermediums ineinander greifenden Zahnrädern (3, 4), die in einem Pumpengehäuse (1) drehbar gehalten sind und die das Fördermedium aus einer Ansaugzone in eine Druckzone des Pumpengehäuses (1) fördern, und mit einer Pumpenwelle (5) zum Antreiben eines der Zahnräder (4), wobei die Pumpenwelle (5) ein aus dem Pumpengehäuse (1) herausragendes Kupplungsende (5.1) aufweist und wobei am Umfang der Pumpenwelle (5) ein Wellendichtring (12) zur Abdichtung des Pumpengehäuses (1) gehalten ist, der konzentrisch zu einer Lagerbohrung (8.1) angeordnet ist,
**dadurch gekennzeichnet, dass**
auf der Innenseite des Wellendichtrings (12) konzentrisch zur Lagerbohrung (8.1) eine zur Pumpenwelle (5) umlaufende Spülkammer (11) gebildet ist, die durch einen Zuführkanal (13) im Pumpengehäuse (1) mit der Druckzone des Pumpengehäuses (1) und durch einen Rückführkanal (14) im Pumpengehäuse (1) mit der Ansaugzone des Pumpengehäuses (1) verbunden ist.

2. Zahnradpumpe nach Anspruch 1,
**dadurch gekennzeichnet, dass**
der Zuführkanal (13) und/oder der Rückführkanal (14) jeweils in einen Bereich einer Anlauffläche (15) einer Gehäuseplatte (1.1) des Pumpengehäuses (1) münden, welche mit dem an der Pumpenwelle (5) gehaltenen Zahnrad (4) stirnseitig zusammenwirkt.

3. Zahnradpumpe nach Anspruch 1 oder 2,
**dadurch gekennzeichnet, dass**
der Zuführkanal (13) und der Rückführkanal (14) mit einem Winkelversatz von 180° in die Spülkammer (11) münden.

4. Zahnradpumpe nach einem der Ansprüche 1 bis 3,
**dadurch gekennzeichnet, dass**
der Zuführkanal (13) und /oder der Rückführkanal (14) jeweils eine Drossel (17.1, 17.2) aufweist.

5. Zahnradpumpe nach Anspruch 4,
**dadurch gekennzeichnet, dass**
die Drossel durch eine Drosselbohrung (17.1, 17.2) in einem Füllring (16) gebildet ist, welcher innerhalb der Spülkammer (11) der Mündung des Zuführkanals (13) und/oder der Mündung des Rückführkanals (14) zugeordnet ist.

6. Zahnradpumpe nach Anspruch 5,
**dadurch gekennzeichnet, dass**
der Füllring (16) zwei sich gegenüberliegende Drosselbohrungen (17.1, 17.2) aufweist, die dem Zuführkanal (13) und dem Rückführkanal (14) zugeordnet sind.

7. Zahnradpumpe nach einem der Ansprüche 1 bis 6,
**dadurch gekennzeichnet, dass**
der Wellendichtring (12) durch ein Dichtungsgehäuse (18) gehalten ist, das fest mit dem Pumpengehäuse (1) verbunden ist und das von der Pumpenwelle (5) durchdrungen ist.

8. Zahnradpumpe nach Anspruch 7,
**dadurch gekennzeichnet, dass**
das Dichtungsgehäuse (18) einen die Spülkammer (11) bildenden Zentrierkragen (20) aufweist, welcher in einen Zentrierausschnitt (19) des Pumpengehäuses (1) eingreift und den Füllring (16) über einen umlaufenden Haltesteg (16.1) fixiert hält.

9. Zahnradpumpe nach Anspruch 7 oder 8,
**dadurch gekennzeichnet, dass**
innerhalb des Dichtungsgehäuses (18) ein zweiter Wellendichtring (22) gehalten ist und dass zwischen den beiden Wellendichtringe (12, 22) am Umfang der Pumpenwelle (5) eine Trennkammer (21) ausgebildet ist, die mit einem Trennmedium gefüllt ist.

## Claims

1. A gear pump with a plurality of gear wheels (3, 4) which intermesh in order to deliver a pumping medium, is held rotatably in a pump housing (1) and deliver a pumping medium from a priming zone into a delivery pressure zone of the pump housing (1) and with a pump shaft (5) for driving one of the gear wheels (4), wherein the pump shaft (5) has a coupling end (5.1) protruding from the pump housing (1) and wherein a shaft sealing ring (12) is held on the circumference of the pump shaft (5) for sealing the pump housing (1), the shaft sealing ring (12) being arranged in a concentric manner with the bearing bore (8.1),
**characterized in that**
on the interior of the shaft sealing ring (12) concentric with the bearing bore (8.1), a circulating flushing chamber (11) to the pump shaft (5) is formed, the flushing chamber (11) being connected to the delivery pressure zone of the pump housing (1) by a feed channel (13) in the pump housing (1) and to the priming zone of the pump housing (1) by a return channel (14) in the pump housing (1).

2. The gear pump according to Claim 1,
**characterized in that**
the feed channel (13) and/or the return channel (14) each flow into a region of a stop face (15) of a housing plate (1.1) of the pump housing (1) which cooperates on the front side with the gear wheel (4) held on the pump shaft (5).

3. The gear pump according to Claim 1 or 2,
**characterized in that**
the feed channel (13) and the return channel (14) flow into an angular offset of 180° into the flushing chamber (11).

4. The gear pump according to any one of Claims 1 through 3,
**characterized in that**
the feed channel (13) and/or the return channel (14) each have a throttle (17.1, 17.2).

5. The gear pump according to Claim 4,
**characterized in that**
the throttle is formed by a throttle bore (17.1, 17.2) in a filler ring (16), said filler ring being associated with the flushing chamber (11) of the mouth of the feed channel (13) and/or of the mouth of the return channel (14).

6. The gear pump according to Claim 5,
**characterized in that**
the filler ring has two throttle bores (17.1, 17.2) facing one another which are associated with the feed channel (13) and the return channel (14).

7. The gear pump according to any one of Claims 1 through 6,
**characterized in that**
the shaft sealing ring (12) is held by a seal housing (18) which is firmly connected to the pump housing (1) and penetrated by the pump shaft (5).

8. The gear pump according to Claim 7,
**characterized in that**
the seal housing (1) has a centering collar (20) forming the flushing chamber (11), said centering collar meshing in a centering section (19) of the pump housing (1) and holding the filler ring (16) fixed via a rotating brace (16.1).

9. The gear pump according to Claim 7 or 8,
**characterized in that**
a second shaft sealing ring (22) is held within the seal housing (18) and that between the two shaft sealing rings (12, 22) on the circumference of the pump shaft (5) a separation chamber (21) is constructed which is filled with a separation medium.

## Revendications

1. Pompe à engrenages avec plusieurs roues dentées (3, 4) engrenant l'une dans l'autre pour le transport d'un fluide à transporter, qui sont maintenues de façon rotative dans un corps de pompe (1) et qui transportent le fluide à transporter d'une zone d'aspiration à une zone de refoulement du corps de pompe (1), et avec un arbre de pompe (5) pour l'entraînement d'une des roues dentées (4), dans laquelle l'arbre de pompe (5) présente une extrémité de couplage (5.1) sortant du corps de pompe (1) et dans laquelle un joint d'arbre (12), qui est disposé de façon concentrique à un alésage de palier (8.1), est maintenu à la périphérie de l'arbre de pompe (5) pour l'étanchéité du corps de pompe (1), **caractérisée en ce qu'**une chambre de balayage (11) entourant l'arbre de pompe (5) est formée sur le côté intérieur du joint d'arbre (12) de façon concentrique à l'alésage de palier (8.1), qui est reliée par un canal d'arrivée (13) dans le corps de pompe (1) à la zone de refoulement du corps de pompe (1) et par un canal de retour (14) dans le corps de pompe (1) à la zone d'aspiration du corps de pompe (1).

2. Pompe à engrenages selon la revendication 1, **caractérisée en ce que** le canal d'arrivée (13) et/ou le canal de retour (14) débouchent respectivement dans une région d'une face de contact (15) d'une plaque de corps (1.1) du corps de pompe (1), qui coopère frontalement avec la roue dentée (4) montée sur l'arbre de pompe (5).

3. Pompe à engrenages selon la revendication 1 ou 2, **caractérisée en ce que** le canal d'arrivée (13) et le canal de retour (14) débouchent dans la chambre de balayage (11) avec un décalage angulaire de 180°.

4. Pompe à engrenages selon l'une quelconque des revendications 1 à 3, **caractérisée en ce que** le canal d'arrivée (13) et/ou le canal de retour (14) présente(nt) respectivement un étranglement (17.1, 17.2).

5. Pompe à engrenages selon la revendication 4, **caractérisée en ce que** l'étranglement est formé par un forage d'étranglement (17.1, 17.2) dans un anneau de remplissage (16), qui est associé à l'intérieur de la chambre de balayage (11) à l'embouchure du canal d'arrivée (13) et/ou à l'embouchure du canal de retour (14).

6. Pompe à engrenages selon la revendication 5, **caractérisée en ce que** l'anneau de remplissage (16) présente deux forages d'étranglement (17.1, 17.2) opposés l'un à l'autre, qui sont associés au canal d'arrivée (13) et au canal de retour (14).

7. Pompe à engrenages selon l'une quelconque des revendications 1 à 6, **caractérisée en ce que** le joint d'arbre (12) est maintenu par un boîtier d'étanchéité (18), qui est fixement assemblé au corps de pompe (1) et qui est traversé par l'arbre de pompe (5).

8. Pompe à engrenages selon la revendication 7, **caractérisée en ce que** le boîtier d'étanchéité (18) présente un rebord de centrage (20) formant la chambre de balayage (11), qui s'engage dans une découpe de centrage (19) du corps de pompe (1) et qui maintient l'anneau de remplissage (16) en position fixée au moyen d'une nervure de maintien périphérique (16.1).

9. Pompe à engrenages selon la revendication 7 ou 8, **caractérisée en ce qu'**un deuxième joint d'arbre (22) est maintenu à l'intérieur du boîtier d'étanchéité (18) et **en ce qu'**une chambre de séparation (21), qui est remplie avec un fluide de séparation, est formée entre les deux joints d'arbre (12, 22) à la périphérie de l'arbre de pompe (5).
